# EUROPÄISCHE PATENTSCHRIFT

(11) **EP 3 217 766 B1**
(45) Veröffentlichungstag und Bekanntmachung des Hinweises auf die Patenterteilung: **11.01.2023**
(21) Anmeldenummer: 17160361.6
(22) Anmeldetag: 10.03.2017
(51) Int. Cl.: H05B 45/58, H05B 47/20, H05B 47/28

(54) **VERFAHREN ZUM BETRIEB EINES LEUCHTMITTELS**
METHOD FOR OPERATING A LIGHT
PROCÉDÉ DE FONCTIONNEMENT D'UNE AMPOULE

(30) Priorität: 11.03.2016 DE 102016104493
(43) Veröffentlichungstag der Anmeldung: 13.09.2017
(73) Patentinhaber: Trilux GmbH & Co. KG, 59759 Arnsberg (DE)
(72) Erfinder: Müller, Sven, 58730 Fröndenberg (DE); Pausch, Chaled, 59755 Arnsberg (DE); Bigge, Guido, 59846 Sundern (DE); Knoche, Sebastian, 59757 Arnsberg (DE)
(74) Vertreter: Lippert Stachow Patentanwälte Rechtsanwälte

(56) Entgegenhaltungen:
- EP-A2- 0 952 757
- EP-A2- 2 123 129
- EP-B1- 2 123 129
- WO-A2-2006/022867
- US-A1- 2013 113 395

## Beschreibung

Die Erfindung betrifft ein Verfahren zum Betrieb eines Leuchtmittels, wobei eine Mehrzahl von Leuchtmittel-Betriebsvariablen wie Leuchtmittelstrom und/oder Leuchtmitteltemperatur abgespeichert wird und auf der Grundlage einer vorgegebenen, von mehreren Funktionsvariablen abhängigen Funktion für eine Degradationsrate mit einem Satz von Funktionskonstanten die jeweils vorhandene Degradation des Leuchtmittels berechnet wird, wobei der berechnete Degradationsgrad zur Steuerung des Betriebs des Leuchtmittels und/oder zur Ausführung einer Wartungsfunktion verwendet wird. Die Erfindung betrifft ferner ein Beleuchtungssystem zur Umsetzung eines solchen Verfahrens.

Ein gattungsbildendes Verfahren ist beispielsweise in der Offenlegungsschrift DE 198 18 621 A1 beschrieben, wobei das Leuchtmittel hier Leuchtdioden umfasst. Gattungsbildende Verfahren bzw. zugeordnete Schaltungsanordnungen sind darüber hinaus in der Offenlegungsschrift EP 0952757 A2 und WO 2006/022867 A2 offenbart. Die Offenlegungsschrift WO 2008/115349 A2 betrifft ein Verfahren zur Steuerung und Kompensation der Alterung einer LED-Einrichtung, wobei eine Änderung der Lichtabgabe der LED-Einrichtung gemessen wird. Die LED-Einrichtung wird während einer ersten Zeitperiode gesteuert auf der Grundlage eines ersten Kompensationsalgorithmus, der von der gemessenen Leistungsänderung abgeleitet ist. Nachfolgend wird die LED-Einrichtung gesteuert auf der Grundlage eines zweiten von der gemessenen Lichtabgabe hergeleiteten Kompensationsalgorithmus über eine zweite Zeitperiode, wobei erster und zweiter Algorithmus unterschiedlich sind. Die US 2013/0113395 lehrt zur Kompensation des Alterungsverhaltens einer Ausgangseinrichtung eine Referenzeinrichtung vorzusehen, die in bekannter Art und Weise über eine Zeitdauer ähnlich der zu erwartenden Betriebsdauer der Ausgangseinrichtung altert, sodass der Ausgang der Referenzeinrichtung einen Hinweis auf den Altersfortschritt des Leuchtmittels bereitstellt. In einer Ausführungsform wird die Referenzeinrichtung mit dem gleichen Treibersignal wie die Ausgangseinrichtung beaufschlagt, wobei in vorgegebener Weise die Referenzeinrichtung mittels eines Schalters an den Ausgang eines Referenztreibersignalgenerators anschließbar ist, um die aktuelle Alterung der Referenzeinrichtung mittels der Überwachungseinrichtung zu ermitteln und über die Einstellungseinrichtung das Eingangssignal für die Ausgangseinrichtung anzupassen, wobei das angepasste Ausgangssignal der Einstellungsschaltung wiederum auch an die Referenzeinrichtung angelegt ist.

Bislang ist jedoch kein einfaches, insbesondere ohne besonderen vorrichtungsseitigen Aufwand umzusetzendes Verfahren bekannt, welches insbesondere bei der Verwendung von Leuchtdioden als Leuchtmittel eine genaue Steuerung von dessen Betrieb über dessen Lebenszeit durch exakte Ermittlung der Degradation des Leuchtmittels ohne explizite Messung des Lichtstroms ermöglicht. Eine solche Messung des Lichtstroms ist bei herkömmlichen Beleuchtungssystemen bzw. Leuchten nur mit einem erheblichen Aufwand möglich. Eine Vorhersage der jeweiligen Degradation des Leuchtmittels und damit eine Vorhersage des Zeitpunktes des Ausfalls des Leuchtmittels bzw. ein Nachführen von Betriebsparametern in Abhängigkeit der aktuellen Degradation des Leuchtmittels, insbesondere von Leuchtdioden, ist mit den bekannten Verfahren nur sehr unzuverlässig realisierbar.

Der Erfindung liegt die Aufgabe zugrunde, die Steuerung des Betriebs eines Leuchtmittels im Vergleich zu herkömmlichen Verfahren zu verbessern, ohne dass die Notwendigkeit besteht, während des Betriebs des Leuchtmittels zur exakten Ermittlung der Degradation des Leuchtmittels explizite Messungen des Lichtstroms durchzuführen, sodass beispielsweise eine genauere Anpassung der Betriebsparameter an den aktuellen Degradationsgrad eines Leuchtmittels durchgeführt werden kann.

Verfahrensseitig löst die Erfindung diese Aufgabe durch ein Verfahren mit den Merkmalen von Anspruch 1. Das erfindungsgemäße Verfahren zeichnet sich dadurch aus, dass über die Gesamtbetriebszeit des Leuchtmittels bis zum Erreichen einer ersten Betriebsdauerzeit eine erste, von mehreren Funktionsvariablen und einem Satz von Funktionskonstanten abhängige erste Funktion für die Berechnung der Degradationsrate und nach Erreichen der ersten Betriebsdauerzeit eine zweite, von mehreren Funktionsvariablen und einem zweiten Satz von Funktionskonstanten abhängige zweite Funktion für die Berechnung der Degradationsrate herangezogen, d.h. für die Berechnung verwendet wird, indem die Funktionsvariablen und die Funktionskonstanten in die Funktion zur Berechnung des Funktionswertes eingesetzt werden. Dabei können die angegebene erste Betriebsdauerzeit in gleicher Weise wie die Funktion, die von vorgegebenen Funktionsvariablen abhängt sowie die jeweiligen Funktionskonstanten für das jeweilige Leuchtmittel, insbesondere eine Leuchtdiodeneinrichtung, spezifisch festgelegt und ausgewählt werden. Erfindungsgemäß werden die Funktionskonstanten (Aᵢ,E_{a,i},A_{I,i}) im Zeitverlauf des Betriebes des Leuchtmittels aktualisiert und zur Berechnung der Degradationsrate (a) des zumindest einen Leuchtmittels in einem öffentlichen Netzwerk (8) zentral bereitgestellt.

Für die Definition der Degradation D(t), d.h. des Degradationsgrades, kann der Bezug D(t) = Φ(t)/Φ₀ angesetzt werden, wobei Φ(t) den aktuellen Lichtstrom zum Betriebszeitpunkt t und Φ₀ den initialen Lichtstrom, d.h. den anfänglichen Lichtstrom zu Beginn des Betriebs der jeweiligen LED-Einrichtung angibt, wobei die Betriebsbedingungen, insbesondere ein eingestellter Dimmpegel identisch sind. Üblicherweise kann sich der Vergleich auf einen Dimmpegel von 100 % beziehen.

Der Erfindung liegt die Erkenntnis zugrunde, dass der Verlauf der Degradation von Leuchtmittel, insbesondere von Leuchtdioden, nur sehr ungenau vorhersagbar ist. Ferner liegen gerade bei der Verwendung von Leuchtdioden in der Regel zu Beginn ihrer Vermarktung nur rudimentäre bzw. keine vollständigen Informationen über das Degradationsverhalten vor. Dies betrifft insbesondere den Betrieb nach einem ersten Betriebszeitabschnitt und auch am Ende der Lebenszeit des Leuchtmittels. Dadurch, dass die gesamte Betriebsdauerzeit bis zum Austausch des Leuchtmittels erfindungsgemäß in zumindest zwei Zeitabschnitte aufgeteilt wird, in welchen unterschiedliche Berechnungsgrundlagen in Form von unterschiedlichen Funktionen zur Ermittlung der jeweiligen Degradationsrate und damit des jeweiligen Degradationsgrades herangezogen werden, kann eine bislang nicht erreichte Genauigkeit, insbesondere für Zeitabschnitte nach einigen tausend Betriebsstunden, erzielt werden. Anders ausgedrückt, die Gesamtfunktion zur Ermittlung der jeweiligen Degradationsrate über die gesamte Betriebsdauerzeit ist eine stückweise definierte Funktion, stückweise in Bezug auf die jeweiligen Betriebszeitabschnitte. Damit verbunden ist eine höhere Genauigkeit, um beispielsweise einerseits Vorhersagen über den aktuellen Degradationsgrad des Leuchtmittels treffen zu können und darüber hinaus um exakter Betriebsparameter nachzuführen, um die Degradation des Leuchtmittels auszugleichen, beispielsweise um einen konstanten Lichtstrom bei vorgegebenem Dimmpegel über die gesamte Betriebsdauer des Leuchtmittels beizubehalten.

Die jeweiligen Betriebsdauerzeiten, nach deren Ablauf die Berechnungsfunktion geändert werden kann, können beispielsweise bei fünftausend Betriebsstunden und zehntausend Betriebsstunden liegen. Im Rahmen der Erfindung kann es auch möglich sein, die gesamte Betriebszeit noch weiter zu differenzieren und damit weitere Zeitabschnitte vorzusehen, in welchen jeweils eine weitere Funktion, abhängig von mehreren Funktionsvariablen und einem weiteren Satz von Funktionskonstanten zur Berechnung der Degradationsrate bzw. des Degradationsgrades herangezogen wird.

Weitere zweckmäßige Weiterbildungen bzw. erfindungsgemäße Merkmale sind in der allgemeinen Beschreibung, der Figurenbeschreibung sowie in den Figuren angegeben.

Bei bestimmten Leuchtmitteln, insbesondere LED-Einrichtungen, kann es zur weiteren Erhöhung der Genauigkeit bei der Ermittlung der Degradationsrate bzw. des Degradationsgrades zweckmäßig sein, nach Erreichung einer zweiten, zur ersten längeren Betriebsdauerzeit eine dritte, von mehreren Funktionsvariablen und einem dritten Satz von Funktionskonstanten abhängige Funktion für die Berechnung der Degradationsrate heranzuziehen. Je nach Ausführungsform kann die Gesamtbetriebszeit des jeweiligen Leuchtmittels durch Festlegung weiterer Betriebsdauerzeiten in weitere Zeitintervalle und damit Berechnungsintervalle aufgeteilt sein, wobei in jeder dieser Zeitintervallen jeweils eine, von mehreren Funktionsvariablen und einem jeweiligen Satz von Funktionskonstanten abhängige Funktion für die Berechnung der Degradationsrate herangezogen wird.

Zweckmäßigerweise kann vorgesehen sein, die Berechnung der Degradationsrate bis zum Erreichen eines vorgegebenen Degradationsschwellwerts durchzuführen, wobei das Erreichen dieses Schwellwertes eine Wartungsfunktion auslösen kann, beispielsweise eine Signalisierung zum Austauschen des Leuchtmittels. Beispielsweise kann festgelegt sein, dass das Leuchtmittel, insbesondere eine Leuchtdiodeneinrichtung, bei Erreichen eines Degradationsgrades von 80% ausgetauscht wird, was damit dem besagten Degradationsschwellwert entspricht.

Es hat sich als zweckmäßig herausgestellt die Funktionen für die Berechnung der Degradationsrate identisch anzunehmen, wobei jedoch die jeweiligen Sätze von Funktionskonstanten unterschiedlich sein können.

Es kann vorgesehen sein, dass zumindest einige der jeweiligen Sätze von Funktionskonstanten, welche im späteren Verlauf des Betriebs des jeweiligen Leuchtmittels zur Berechnung der Degradationsrate bzw. der Degradation herangezogen werden, erst nach Beginn des Betriebs des Leuchtmittels festgelegt bzw. aktualisiert werden.

Als Ansatz für die Funktion zur Berechnung der Degradationsrate *α* in Abhängigkeit von mehreren Funktionsvariablen, d.h. Funktionsargumente und eines jeweiligen Satzes von Funktionskonstanten ist eine Vielzahl von Funktionen denkbar.

Beispielsweise hat sich ein bilinearer Ansatz für *α*(*T_{S}*,*I*) in Bezug auf die Funktionsargumente, d.h. die Funktionsvariablen T_{S} und I als zweckmäßig herausgestellt, wobei T_{S} eine dem Leuchtmittel zugehörige Temperatur wie die Solderpoint-Temperatur einer LED-Einrichtung und die Funktionsvariable I der Leuchtmittelstrom ist.

Für den erfindungsgemäßen Ansatz, zumindest zwei Funktionen α1, α2 bereitzustellen, hat sich in einer anderen Ausführungsform die Verwendung des Ansatzes $αi \left({T}_{S}, I, t\right) = {A}_{i} exp \left(\frac{- {E}_{a , i}}{{T}_{S}}\right) exp \left({A}_{I , i}I\right)$ als besonders zweckmäßig herausgestellt, wobei die Funktionsvariable Tₛ wiederum eine dem Leuchtmittel zugehörige Temperatur, beispielsweise die Solderpoint-Temperatur einer LED-Einrichtung, die Funktionsvariable I der Leuchtmittelstrom und die Funktionsvariable t die Zeit ist. Darüber hinaus umfasst die funktionale Darstellung der Degradationsrate α der für die Berechnung grundsätzlich als konstant angenommenen Funktionsparameter A_{I} als Vorfaktor, die Konstante E_{a,i} als Aktivierungsenergie und die Kontante A_{I,i} als ein Stromeinflussparameter, wobei i das jeweilige Zeitdauerintervall bezeichnet und im Falle von zwei Zeitdauerintervallen für die gesamte Betriebszeitdauer des Leuchtmittels bis zum Austausch von i = 1 - 2 läuft. Erkennbar wird dabei bezüglich des Einflusses des Leuchtmittelstroms auf die Degradationsrate ein exponentieller Ansatz angenommen, während für den Einfluss der dem Leuchtmittel zugeordneten Temperatur auf die Degradationsrate ein Boltzmannansatz herangezogen wird mit einer normierten Aktivierungsenergie E_{a,i}. Die so angesetzte Degradationsrate α ist zeitabhängig, da die Funktionsvariablen Tₛ und I zeitabhängig sind, d.h. zeitlich veränderbar sind.

Allgemein können die Funktionsvariablen, insbesondere die Funktionsvariablen Tₛ und I für die Berechnung der Degradationsrate und/oder des Degradationsgrades erfasst, insbesondere gemessen und/oder berechnet werden. Darüber hinaus ist es auch möglich, dass eine oder mehrere solcher Funktionsvariablen im Betrieb des Leuchtmittels als Sollwert vorgegeben werden, beispielsweise ein Leuchtmittelstrom oder Dimmpegels in Form eines Steuersignals. Insbesondere in solchen Fällen, bei welchen das Leuchtmittel eine Leuchtdiodeneinrichtung ist, beispielsweise eine oder mehrere Leuchtdioden umfasst, kann es zweckmäßig sein, wenn die Funktionsvariable Tₛ als dem Leuchtmittel zugeordnete Temperatur direkt als Solderpoint-Temperatur an einem Lötpunkt der jeweiligen LED gemessen wird. In einer anderen Ausführungsform kann auch vorgesehen sein, eine Look-up-Tabelle in einem Speicherbereich vorzusehen, in welcher einer beispielsweise in einer Leuchte oder in einem Betriebsgerät erfassten, insbesondere gemessenen Temperatur eine am Lötpunkt herrschende Temperatur zugeordnet wird, sodass durch diese Kalibrierung und einer Messung der Temperatur an der Leuchte bzw. am Betriebsgerät auf die Lötpunkttemperatur Tₛ zurückgeschlossen werden kann.

In einer weiteren zweckmäßigen Ausführungsform kann auch vorgesehen sein, die Funktionsvariable Tₛ zu berechnen, insbesondere mit einem linearen oder nichtlinearen Ansatz, beispielsweise nach der Funktionsgleichung ${T}_{s} \left({T}_{EVG _ read}, I\right) = {b}_{o} + {b}_{T} {T}_{EVG _ read} + {b}_{I} I + {b}_{TI} {T}_{EVG _ read} I ,$ wobei die Funktionsvariable T_{EVG_read} eine dem Betriebsgerät des Leuchtmittels bzw. der Leuchte zugeordnete und gemessene Temperatur oder eine Außentemperatur zur Leuchte, die Funktionsvariable I wiederum der Leuchtmittelstrom sowie die Konstanten b₀,b_{T},b_{I} und b_{TI} jeweils thermische Funktionskonstanten bezeichnen. Die Verwendung einer innerhalb der Leuchte bzw. des Betriebsgerätes oder außerhalb dieser beiden ermittelten, insbesondere gemessenen Temperatur als Grundlage zur Bestimmung einer Leuchtmitteltemperatur weist den Vorteil auf, dass ein an anderer Stelle angebrachter Temperatursensor, beispielsweise zur Überwachung der Temperatur im Betriebsgerät oder der Außentemperatur zur Leuchte, gleichzeitig dazu verwendet werden kann, die gesuchte Größe T_{S} zur Bestimmung der Degradationsrate und damit der Degradation des Leuchtmittels zu ermitteln. Eine besonders genaue Bestimmung dieser Größe T_{S} kann dadurch erreicht werden, dass eine entsprechende Kalibrierkurve für jede Leuchte ermittelt wird, da die Abhängigkeit der Leuchtmitteltemperatur von einer innerhalb der Leuchte erfassten Temperatur unter Umständen von der gesamten Gestaltung der Leuchte abhängen kann.

In einer weiteren Ausführungsform kann zweckmäßigerweise vorgesehen sein, die dem Leuchtmittel zugeordnete Temperatur T_{S} über einen vorgegebenen funktionalen Zusammenhang zu berechnen, wobei die Funktion angibt, welche von den benannten Funktionsvariablen T_{EVG_read}, I, und der Degradation D abhängt. Durch diesen Ansatz kann ein Einfluss der Degradation selbst auf T_{S} mit berücksichtigt werden.

Ausgehend von der Differentialgleichung $\frac{d}{dt} D \left(t\right) = - α \left({T}_{S}, I, t\right) D \left(t\right)$ kann zweckmäßigerweise zu jedem Zeitpunkt des Einsatzes eines Leuchtmittels in einem Betriebsgerät bzw. des Betriebes des jeweiligen Leuchtmittels durch zweitintervallweises Integrieren der Differentialgleichung nach einschlägigen Verfahren die Degradation berechnet werden. Die Integration kann beispielsweise über ein Taylor- oder Runge-Kutta-Verfahren durchgeführt werden. Besonders einfach kann die Berechnung mit einem Euler-Verfahren, angewendet auf die vorstehende Differentialgleichung durchgeführt werden: $D \left(t+dt\right) = D \left(t\right) ⋅ \left(1-α⋅dt\right) .$ Zweckmäßigerweise kann vorgesehen sein, dass im Betrieb des Leuchtmittels die Berechnung zur Aktualisierung der Werte α (T_{S},I,t)und/oder D(t) so lange unterbleibt, bis sich zumindest eine der Funktionsvariablen mit Ausnahme der Zeit, d.h. der Leuchtmittelstrom und/oder die Leuchtmitteltemperatur bzw. diesen Werten zugeordnete Werte wie eine Betriebsgerätetemperatur oder ein Dimmlevel zum Betreiben des Leuchtmittels ändert, sodass der Berechnungsaufwand minimiert werden kann. Zweckmäßigerweise kann vorgesehen werden, dass eine Neuberechnung der Werte durchgeführt wird, wenn das Zeitintervall ausgehend vom Zeitpunkt der letzten Berechnung eine bestimmte Schwellendauer überschreitet. In einer anderen Ausführungsform kann auch vorgesehen sein, die Berechnung in äquidistanten Zeitabständen durchzuführen, insbesondere in vorbestimmten äquidistanten Zeitabständen.

Vorzugsweise kann vorgesehen sein, insbesondere zu Zeitpunkten, an welchen aktualisierte Werte für den Degradationsgrad und/oder die Degradationsrate bestimmt werden, die jeweiligen Istwerte der Betriebsparameter, d.h. die Werte der Funktionsvariablen zeitmarkiert, unter Umständen zusammen mit der Degradationsrate und/oder dem Degradationsgrad in einem Speicher auslesbar abzulegen. Vorzugsweise kann dabei vorgesehen sein, dass dieser Speicher über ein Netzwerk zugänglich ist, beispielsweise zugänglich für autorisierte Dritte zur Datenabrufung bzw. Abgleichs bezüglich des Verlaufs der Degradation in Abhängigkeit der Betriebsparameter, um beispielsweise eine Anpassung des Degradationsmodells für das jeweilige Leuchtmittel durchzuführen.

Um neuere Erkenntnisse bezüglich des Degradationsverhaltens des jeweiligen Leuchtmittels in den Betrieb von schon vorhandenen Beleuchtungssystemen einfließen zu lassen, kann erfindungsgemäß vorgesehen sein, dass Funktionskonstanten, beispielsweise die obenstehend erwähnte normierte Aktivierungsenergie, der Stromeinflussparameter, der angegebene Vorfaktor oder die thermischen Parameter für die Berechnung einer dem Leuchtmittel zugeordnete Temperatur in einen, insbesondere über ein Netzwerk zugänglichen, Speicher einschreibbar und auslesbar abgelegt sind. Durch diese Maßnahme kann zum einen bereitgestellt werden, dass in einem Beleuchtungssystem zentral die jeweiligen Daten abgelegt sind auf die für die Berechnung der Degradation bzw. Degradationsrate eines jeden Leuchtmittels zurückgegriffen werden. Darüber hinaus ergibt sich damit die Möglichkeit, beispielsweise für den Hersteller von Beleuchtungskomponenten, nach der Inbetriebnahme eines Beleuchtungssystems für das jeweilige Leuchtmittel zwischenzeitlich verbesserte und für eine genauere Berechnung der Degradation verwendbare Funktionskonstanten für zukünftige Berechnungen bereitzustellen, sodass dann ab diesem Zeitpunkt eine genauere Ermittlung der Degradation bzw. der Degradationsrate des jeweiligen Leuchtmittels möglich ist. Darüber hinaus kann auch vorgesehen sein, zwischenzeitlich erfasste Ungenauigkeiten, die in der Vergangenheit durch eine Berechnung auf der Grundlage von ungenaueren Funktionskonstanten durchgeführt wurden, zu kompensieren, insbesondere unter Berücksichtigung der zentral abgelegten zeitmarkierten Betriebsparameter, sodass damit auch in der Vergangenheit aufgetretene Ungenauigkeiten in der Bestimmung der Degradationsrate bzw. des Degradationsgrades beseitigt werden können.

Es hat sich als zweckmäßig herausgestellt, die Degradationen von mehreren Leuchtmitteln, welche als Gruppe zusammen betrieben werden, zu ermitteln und damit eine Degradation für eine Leuchtmittelgruppe anzugeben. Hierdurch können insbesondere herstellungsseitige Variationen ausgeglichen werden. Eine derartige Vorgehensweise kann insbesondere dann zweckmäßig sein, wenn die Leuchtmittel der Gruppe mit den gleichen Betriebsvariablen wie Anschaltzeiten und dem Dimmpegel betrieben werden.

Ein wesentlicher Vorteil des erfindungsgemäßen Verfahrens kann darin bestehen, dass zu jedem Betriebszeitpunkt der aktuelle Degradationsgrad des jeweiligen Leuchtmittels bekannt ist und insofern Betriebsparameter "nachgefahren" werden können, um beispielsweise eine Konstanthaltung eines Bezugs von Dimmpegel zu zugehörigem Lichtstrom zu Beginn der Verwendung eines Leuchtmittels bis zum Betriebsende bzw.

Austausch des Leuchtmittels bereitzustellen. Auf diese Weise kann beispielsweise sichergestellt sein, dass ein Dimmpegel von 100% zu Beginn des Betriebs des jeweiligen Leuchtmittels auch am Betriebszeitende, vor Austausch des Leuchtmittels zum gleichen Lichtstrom führt.

In einer weiteren Ausführung können in Abhängigkeit der ermittelten Degradationsrate bzw. des ermittelten Degradationsgrade bestimmte Wartungsfunktionen ausgelöst werden, beispielsweise eine Signalisierung oder Anzeige einer aktuellen Degradation, insbesondere optisch oder akustisch.

Darüber hinaus kann das erfindungsgemäße Verfahren genutzt werden, um im Vergleich zu herkömmlichen Verfahren eine genauere Vorhersage des Verlaufs der Degradation durchzuführen, insbesondere eine Vorhersage für die Zeit des weiteren Betriebs bis zum Erreichen einer Wartungssituation, welche sich beispielsweise durch das Erreichen eines Schwellwertes des Degradationsgrades auszeichnet.. Zu diesem Zweck kann vorgesehen sein, dass ausgehend von aktuellen Betriebsvariablen wie Leuchtmittelstrom, Leuchtmitteltemperatur, Degradationsrate bzw. Degradationsgrad der zukünftige zeitliche Verlauf der Degradationsrate bzw. des Degradationsgrades unter Berücksichtigung der jeweiligen Funktion im jeweiligen Zeitintervall durch Extrapolation berechnet wird. Insofern kann bei der Extrapolation der Degradation bis zum Erreichen der obenstehend angegebenen ersten Betriebsdauerzeit zur Berechnung der Degradationsrate die erste Funktion, nach Erreichen der ersten Betriebsdauerzeit bis zum Erreichen der zweiten Betriebsdauerzeit die zweite Berechnungsfunktion verwendet werden.

Zweckmäßigerweise kann für die Extrapolation die obenstehend beschriebene, schrittweise Integration der angegebenen Differentialgleichung verwendet werden, wobei die Zeitintervallschritte äquidistant angenommen werden können, was jedoch nicht zwingend immer der Fall sein muss. Das Erreichen einer vorgegebenen Degradationsschwelle, beispielsweise eines Wertes von 0,8 kann den Abbruch der Berechnung festlegen und damit das Lebensdauerende bzw. den Wartungstermin für das Leuchtmittels. Da bei der beschriebenen Extrapolation ein zeitlich ununterbrochener Betrieb des Leuchtmittels ab dem Startzeitpunkt der Interpolation angenommen wird, kann zweckmäßigerweise zur Bestimmung des realen Wartungstermins das berechnete Zeitintervall vom Start der Extrapolation bis zum Erreichen der Degradationsschwelle multipliziert werden mit einem Verhältnis der Zeitdauer bis zum Erreichen des aktuellen Degradationsgrads durch die Summe der Zeitintervalle, in welchen das Leuchtmittel bis zum Erreichen des aktuellen Degradationsgrades im Betrieb war.

Die obige Aufgabe wird darüber hinaus gelöst durch ein Beleuchtungssystem zur Umsetzung eines oben beschriebenen Verfahrens zum Betrieb eines Leuchtmittels. Dabei umfasst das Beleuchtungssystem eine Steuereinrichtung und zumindest ein Betriebsgerät Betrieb zumindest eines Leuchtmittels, mit einer Betriebsparameter-Erfassungseinrichtung, insbesondere zum Erfassen, beispielsweise durch Messen und/oder Berechnen, eines Leuchtmittelstroms und/oder einer Leuchtmitteltemperatur bzw. einer der Leuchtmitteltemperatur zugeordneten Temperatur, mit einer Datenschnittstelle zum Datenaustausch mit der Steuereinrichtung, welche eine Datenverarbeitungseinrichtung sowie eine Speichereinrichtung mit Schreib-/Lesefunktion zur Speicherung von zeitmarkierter Betriebsinformation des zumindest einen Leuchtmittels wie insbesondere Betriebszeiten, Leuchtmittelstrom, Leuchtmitteltemperatur, Degradationsrate und/oder Degradationsgrad des Leuchtmittels, aufweist, wobei die Steuereinrichtung an ein öffentliches Netzwerk anschließbar ist. Die Steuereinrichtung kann einen Programmspeicher aufweisen, auf dem in Form von Programmcode als Berechnungsvorschrift für die Berechnung der Degradationsrate und/oder der Degradation zumindest zwei, jeweils von mehreren Funktionsvariablen abhängige Funktionen mit einem jeweiligen Satz von Funktionskonstanten zur Berechnung der vorhandenen Degradation des Leuchtmittels abgespeichert sind. Es sei darauf hingewiesen, dass ein oder mehrere Betriebsparameter je nach Ausführungsform auch durch eine entsprechende Steuerung vorgegeben sein können, beispielsweise ein Leuchtmittelstrom durch Vorgabe eines Dimmpegels. Die Steuereinrichtung ist eingerichtet und ausgebildet, auf den im öffentlichen Netz angeordnete Speicher zuzugreifen, um die für die Berechnung der Degradationsrate (a) benutzten Funktionskonstanten (Aᵢ,E_{a,i},A_{I,i}) im Zeitverlauf des Betriebes des Leuchtmittels zu aktualisieren.

Die Erfindung wird im Folgenden durch das Beschreiben einiger Ausführungsformen unter Bezugnahme auf die beiliegenden Zeichnungen erläutert, wobei
- Figur 1: ein an ein Rechnernetzwerk angeschlossenes Beleuchtungssystem zur Durchführung des erfindungsgemäßen Verfahrens, und
- Figur 2a,b: den Ablauf bzw. ein Flussdiagramm zur Berechnung der Degradation eines Leuchtmittels wenn dieses ausgeschaltet ist bzw. während des Betriebs desselben zeigt.

Ein erfindungsgemäßes Beleuchtungssystem zur Umsetzung des erfindungsgemäßen Verfahrens ist in einer Prinzipdarstellung in Figur 1 angegeben. Das Beleuchtungssystem umfasst hier eine Anzahl von Betriebsgeräten 2, die zum Betrieb von Leuchtmitteln ausgebildet sind, vorliegend zum Betreiben von LED-Einrichtungen 3, 3'. Beispielsweise sind die Betriebsgeräte 2 ausgebildet, in Abhängigkeit eines vorgegebenen Dimmpegels den Strom durch die LED-Einrichtung 3, 3' und damit den von den LED-Einrichtungen erzeugten Lichtstrom einzustellen bzw. zu regeln. Eingangsseitig sind an jedem der Betriebsgeräte 2 in der beschriebenen Ausführungsform ein An-/Aus-Schalter 22 sowie ein Lichtsensor 21 angeschlossen, wobei eine im Betriebsgerät angeordnete lokale Steuereinrichtung 24 in Abhängigkeit der Eingangssignale des Schalters und/oder in Abhängigkeit eines über die Steuerschnittstelle 20 von einer zentralen Steuereinrichtung 4 erhaltenen Steuersignals den Betrieb der jeweiligen LED-Einrichtung steuert. Jede der Betriebsgeräte 2 weist einen Speicher 25 auf, in welchem beispielsweise Vorgaben in Bezug auf die Betriebsparameter wie ein vorgegebener Dimmpegel abgelegt sein können.

In der in Figur 1 dargestellten Ausführungsform betreiben zwei der angegebenen Betriebsgeräte jeweils eine einzelne LED-Einrichtung, welche eine Mehrzahl von LEDs, beispielsweise in Form einer Reihenschaltung umfassen kann, während das dritte Betriebsgerät eine Gruppe von zwei LED-Einrichtungen 3, 3' speist, die aufgrund der Parallelschaltung mit identischen Betriebsparametern betrieben werden.

Alle Betriebsgeräte sind über Steuerschnittstellen 20 an einen Steuerbus 5 angeschlossen, der in dem Beispiel als DALI (Digital Addressable Lighting Interface)-Bus ausgebildet ist. Am DALI-Bus ist darüber hinaus eine zentrale Steuereinrichtung 4 angeschlossen, die mittels einer Netzwerkschnittstelle 6 an ein Computernetz 7, hier ein öffentlichen Netz, gekoppelt ist. In einem gesicherten Bereich des öffentlichen Netzes 7 ist ein Netzwerkspeicher 8 vorgesehen, auf den die zentrale Steuerung 4 zur Abfrage und zum Ablegen von Daten zugreifen kann. Darüber hinaus kann ein Zugriff zur Ausführung von Schreib-/Leseaktionen auf den Netzwerkspeicher 8 von einem Datenendgerät 9 durchgeführt werden, das wiederum über eine Netzwerkschnittstelle 6 an das öffentliche Rechnernetz 7 angeschlossen ist.

Grundsätzlich unterliegen die LED-Einrichtungen des Beleuchtungssystems unterschiedlichen Alterungseffekten, die zusammen als betriebszeitabhängige Degradation D(t) bezeichnet werden. Im Folgenden wird davon ausgegangen, dass die Degradation unabhängig vom eingestellten Dimmpegel ist bzw. deren Abhängigkeit vom Dimmpegel in erster Näherung vernachlässigt werden kann. Es liegt jedoch im Rahmen der Erfindung, auch Degradationsgrade in Bezug auf eine Mehrzahl von unterschiedlichen Dimmpegeln zu berücksichtigen bzw. zu bestimmen.

Alle Leuchtdiodeneinrichtungen 3, 3' des Beleuchtungssystems gemäß Figur 1 werden vom jeweiligen Betriebsgerät in Abhängigkeit von extern zugeführter Steuerinformation, insbesondere über die zentrale Steuerung 4 als auch über intern erfasste Steuerinformation, über den Messsensor 21 und/oder den Schalter 22 erfasst, gesteuert. Jeweilige Betriebsparameter, beispielsweise die An-Zeit sowie den eingestellten Dimmpegel, respektive den LED-Strom, werden in der beschriebenen Ausführungsform über eine vorgegebene Zeitdauer zunächst im jeweiligen Betriebsgerät gespeichert und danach an die zentrale Steuerung 4 über den Bus 7 weitergegeben und dort in einem jeweiligen Speicher abgelegt. In der Ausführung gemäß Fig. 1 weist jedes der Betriebsgeräte 2 einen Temperatursensor 26 auf, von dessen Messwert in noch zu beschreibender Weise auf die jeweilige Temperatur der LED-Einrichtung geschlossen wird. Zur Berechnung der Degradation wird für jede der LED-Einrichtungen der nachfolgend beschriebene Ablauf realisiert mit dem grundsätzlichen Ansatz einer Differentialgleichung $\frac{d}{dt} D \left(t\right) = - α \left({T}_{S}, I, t\right) D \left(t\right) mit D \left(0\right) = 1 ,$ wobei D(t) die aktuelle Degradation der LED-Einrichtung, α(T_{S},I,t)den aktuellen Degradationsgrad angibt und wobei Tₛ die LED-Temperatur, I den LED-Strom und t die Zeit angibt. Mit einem Euler-Ansatz zur Integration der Differentialgleichung ergibt sich $D \left(t+dt\right) = D \left(t\right) \cdot \left(1-α\cdot dt\right) .$

Für die schrittweise Integration kann beispielsweise die Schrittweite dt konstant gehalten werden. In einer besonders zweckmäßigen Ausführungsform kann jedoch auch vorgesehen sein, dass ein weiterer Integrationsschritt immer dann ausgeführt wird, wenn eine Betriebsvariable, insbesondere der LED-Strom neu erfasst wird oder wenn eine Betriebsvariable wie dieser Strom sich aufgrund eines entsprechenden Steuerungssignals ändert. Der jeweilige Zeitschritt zwischen zwei Integrationen ändert sich dann entsprechend.

Als zweckmäßiger Ansatz für die Berechnungsfunktion der Degradationsrate α hat sich die Beziehung $αi \left({T}_{S}, I, t\right) = {A}_{i} exp \left(\frac{- {E}_{a , i}}{{T}_{S}}\right) exp \left({A}_{I , i}I\right)$ herausgestellt, wobei die Funktionskonstante Aᵢ ein Vorfaktor, die Funktionskonstante E_{a,i} eine normierte Aktivierungsenergie, und die Funktionskonstante A_{Ii} ein Stromeinflussparameter sowie i ein Zeitdauerintervall (i = 1,2,3) bezeichnet, wobei in der beschriebenen Ausführungsform die Gesamtbetriebszeit in 3 Zeitintervalle aufgeteilt sind. Insofern wird bei der Festlegung der Degradationsrate α und damit des Degradationsgrades kein konstanter funktionaler Zusammenhang angenommen, stattdessen werden in dem beschriebenen Beispiel drei unterschiedliche funktionale Zusammenhänge α1, α2 und α3 angenommen, wobei jeweils einer innerhalb eines vorgegebenen Zeitintervalls i zugrunde gelegt wird. In der beschriebenen Ausführungsform werden drei Zeitintervalle angesetzt, ein erster Zeitabschnitt vom Betriebsbeginn bis zu einer Betriebsdauer von T1 = 5.000 Stunden, ein zweiter Zeitabschnitt zwischen T1 und einer zweiten Zeitschwelle T2 = 10.000 Stunden und ein dritter Zeitabschnitt von T2 bis zum Ende der Lebenszeit der jeweiligen LED-Einrichtung. Diese wird hier bei Erreichen eines vorgegebenen Degradationsgrades, beispielsweise D = 0,8 angenommen. Mit dem Vorstehenden ergibt sich damit für den Degradationsgrad die Festlegung $α \left({T}_{S}, I, t\right) = { \begin{matrix}{A}_{0} exp \left(-{E}_{a , 0}/{T}_{S}\right) exp \left({A}_{I , 0}I\right) & für t \leq T 1 = 5000 h \\ {A}_{5} exp \left(-{E}_{a , 5}/{T}_{S}\right) exp \left({A}_{I , 5}I\right) & für T 1 < t \leq T 2 = 10000 h \\ {A}_{10} exp \left(-{E}_{a , 10}/{T}_{S}\right) exp \left({A}_{I , 10}I\right) & für t > T 2 ,\end{matrix}$ wobei T_{S}, I, t die Funktionsvariablen darstellen, welche den gleichnamigen Betriebsparameter entsprechen, und die Parameter A₀, A₅, A₁₀ Funktionskonstanten darstellen, welche durch die Eigenschaft des jeweiligen Leuchtmittels, d.h. der LED-Einrichtung festgelegt sind und die Parameter E_{a,0,} E_{a,5,} E_{a,10} die normierte Aktivierungsenergie in der jeweiligen Funktion in den angegebenen drei Zeitabschnitten darstellen.

In der vorliegenden Ausführungsform werden alle zeitmarkierten Betriebsparameter nach einer Zwischenspeicherung in dem jeweiligen Betriebsgerät 2 an die zentrale Steuerung 4 übermittelt, in welcher die Berechnung der Degradationsrate bzw. des Degradationsgrades für alle vom Beleuchtungssystem 1 umfassten LED-Einrichtungen berechnet werden. Die hierzu benötigten Funktionsvariablen T_{S}, I und die Zeit t stehen hierzu, abgelegt im Speicher 45 der zentralen Steuereinrichtung 4 bereit, wobei in der beschriebenen Ausführungsform der LED-Strom I aus dem DALI-Dimmlevel nach der einschlägigen Beziehung $I \left(L\right) = {I}_{100} ∗ {10}^{\left(\left[L-1\right]∗\frac{3}{253}-1\right)} ∗ \frac{1}{100}$ berechnet wird, wobei die Konstante I₁₀₀ angibt, welcher LED-Strom bei 100% Dimmlevel fließt.

In der beschriebenen Ausführungsform wird die in die Degradationsrate eingehende Funktionsvariable der LED-Temperatur, welche auch als Lötpunkttemperatur T_{S} bezeichnet wird, nicht direkt, sondern indirekt über eine innerhalb des Betriebsgeräts gemessene Temperatur T_{EVG,read} ermittelt. In der beschriebenen Ausführungsform wird über den funktionalen Zusammenhang ${T}_{s} \left({T}_{EVG _ read}, I\right) = {b}_{o} + {b}_{T} {T}_{EVG _ read} + {b}_{I} I + {b}_{TI} {T}_{EVG _ read} I$ mit den thermischen Konstanten b₀, b_{T}, b_{I} und b_{TI} die Größe T_{S} berechnet. Es sei darauf hingewiesen, dass in anderen Ausführungsformen auch andere funktionale Zusammenhänge zur Ermittlung von T_{S} in Abhängigkeit des LED-Stroms und einer innerhalb des Betriebsgerätes oder beispielsweise innerhalb einer Leuchte gemessenen Temperatur herangezogen werden kann.

In einer weiteren Ausführungsform kann auch vorgesehen sein, einen funktionalen Zusammenhang zwischen den Funktionsvariablen LED-Strom und gemessener Außentemperatur (Raumtemperatur) anzunehmen, um T_{S} zu ermitteln.

In der beschriebenen Ausführungsform sind die obenstehend angegebenen neun Funktionskonstanten für die Ermittlung des Degradationsgrades sowie die vier Funktionskonstanten zur Ermittlung der LED-Temperatur in einem Speicher 8 innerhalb eines Netzwerks 7 abgelegt. Die zentrale Steuereinrichtung 4 weist eine Netzschnittstelle 6 auf, über welche sie auf den im öffentlichen Netz 7 angeordneten, abgesicherten Speicher 8 zugreifen kann und auf diese Weise aktuelle Werte für die genannten Funktionskonstanten abrufen kann. Eine Aktualisierung kann beispielsweise über das Datenendgerät 9 durchgeführt werden, welches über seine Netzschnittstelle 6 mit dem Rechnernetz 7 verbunden ist und Schreib-Lese-Zugriffe auf den gesicherten Speicher 8 innerhalb des Netzes 7 durchführen kann. Mit der beschriebenen Gestaltung ist es beispielsweise einem Hersteller von Leuchtmitteln, hier LED-Einrichtungen oder einem Hersteller von Beleuchtungseinrichtungen wie Lampen möglich, aktuelle Erkenntnisse in Bezug auf den Verlauf der Degradationsrate bzw. der Degradation in der Art von aktualisierten Funktionskonstanten in das jeweilige Berechnungsverfahren einfließen zu lassen. Dabei kann auch vorgesehen sein, dass das Datenendgerät über das Netzwerk 7 eine entsprechende Mitteilung an die zentrale Steuerung 4 sendet und daraufhin die zentrale Steuerung 4 die aktualisierten Funktionskonstanten aus dem Netzwerkspeicher 8 abruft.

Im Folgenden soll die kontinuierliche Ermittlung der Degradationsrate bzw. der Degradation jeweils nach äquidistanten Zeitintervallen dt beschrieben werden, wobei jeweils die in der zentralen Steuerung abgelegten und mit einer Zeitmarke markierten Betriebsparameter, welche als Funktionsargumente bzw. Funktionsvariable eingesetzt werden, für die-Berechnung herangezogen werden. Es sei darauf hingewiesen, dass die Annahme von äquidistanten Zeitintervallen zwischen zwei Berechnungen zur Vereinfachung der Darstellung gewählt sind, in einer anderen Ausführungsform kann wie beschrieben auch beispielsweise vorgesehen sein, die Berechnungen immer dann durchzuführen, wenn sich ein Betriebsparameter ändert bzw. geändert wurde, beispielsweise über die Steuerung zur Einstellung eines anderen Dimmpegels.

Die Figuren 2a, b zeigen entsprechende Ablaufdiagramme zur Durchführung der Berechnung. Eine solche Berechnung muss nicht durchgeführt werden, wenn die jeweilige LED-Einrichtung ausgeschaltet war, siehe Figur 2a. In diesem Fall erhöht sich die Betriebszeit tₙ nicht, d.h. tₙ = tₙ₋₁, wobei tₙ₋₁ die Betriebszeit am Ende des vorhergehenden Intervalls angibt. Demnach weist die Degradation am Ende des Intervalls n den gleichen Wert wie die Degradation am Ende des vorhergehenden Intervalls auf, d.h. ${D}_{n} = {D}_{n - 1} .$

Figur 2b zeigt die Situation, wenn im vergangenen Zeitintervall die Lampe eingeschaltet war und somit am Ende des vergangenen Intervalls durch den Betrieb der LED-Einrichtung sich in diesem Intervall deren Degradation geändert hat. In Schritt 61 wird die Zeitdauer dt des vergangenen Intervalls aus den Zeitstempeln der abgespeicherten Betriebsvariablen ermittelt, d.h. dt = TSₙ - TSₙ₋₁. Dabei beschreibt TSₙ₋₁ den Realzeitpunkt, zu dem das Intervall n-1 gestartet ist und der Zeitstempel TSₙ den Zeitpunkt, an welchem das Zeitintervall n-1 geendet hat.

In Schritt 62 wird die neue Betriebszeit ermittelt, tₙ = tₙ₋₁ + dt. In Schritt 63 wird ausgehend vom im Zeitintervall n-1 eingestellten Dimmpegel Lₙ₋₁ der entsprechende Betriebsstrom I(Lₙ₋₁) gemäß der obigen Gleichung (5) berechnet. In Schritt 64 wird die im vergangenen Intervall n-1 vorliegende Temperatur der LED-Einrichtung T_{S}(T_{EVG,read,n-1,}I) gemäß Gleichung (2) in Abhängigkeit der im Betriebsgerät gemessenen Temperatur T_{EVG,read,n-1} und dem in diesem Zeitintervall eingestellten und in Schritt 63 ermittelten LED-Strom berechnet. Mit Kenntnis dieser beiden, im Zeitintervall n-1 vorliegenden Werte der genannten Betriebsparameter kann in Schritt 65 die im vergangenen Intervall n-1 vorliegende Degradationsrate α(Tₛ,I,tₙ₋₁) gemäß obiger Gleichung (1) berechnet werden. Die nach Ablauf des Zeitintervalls n-1 herrschende Degradation kann daraufhin in Schritt 66 gemäß obiger Gleichung (4) mit Dₙ=Dₙ₋₁·(1-α·dt) berechnet werden.

In der beschriebenen Ausführungsform werden die in den Schritten 62 bis 66 berechneten Werte wie die ermittelten bzw. gemessenen Betriebsparameter und zusammen mit diesen zeitmarkiert im Speicher 45 der zentralen Steuereinrichtung 4 abgelegt. Auch die mit Bezug auf Figur 2b beschriebene Berechnung erfolgt in der Datenverarbeitungseinheit 41 der zentralen Steuereinrichtung 4.

Die erläuterten Berechnungen werden im Beleuchtungssystem gemäß Figur 1 in der beschriebenen Ausführungsform für alle Leuchten, umfassend ein jeweiliges Betriebsgerät 2 mit LED-Leuchteinrichtungen 3 bzw. 3, 3' durchgeführt. Bei der angedeuteten Leuchte, welche ein Betriebsgerät 2 sowie eine Gruppe von LED-Leuchteinrichtungen mit einzelnen LED-Leuchteinrichtungen 3, 3' aufweist, kann eine Mittelung der erfassten Werte zur Erhöhung der Genauigkeit durchgeführt werden, da beide LED-Einrichtungen 3, 3' mit den gleichen Betriebsparametern betrieben werden. Soweit die verwendeten Leuchten bzw. LED-Einrichtungen nicht identisch sind, ist für jede ein entsprechender Datensatz von Funktionskonstanten im Speicher 8 des Netzes 7 abgelegt und kann von der zentralen Steuerung 4 von dort abgerufen bzw. über das Datenendgerät 9 können diese Werte aktualisiert werden.

Soweit die Betriebszeit tₙ eine vorgegebene Betriebsdauerzeit, beispielsweise die Betriebsdauerzeit T1, welche in der beschriebenen Ausführungsform 5.000 Stunden beträgt, überschritten wird, wird der Schritt 65 mit dem dann gültigen funktionalen Zusammenhang αi (T_{S},I,t) für i=2 berechnet, d.h. durch die obenstehend angegebene Funktion mit den dann gültigen Funktionskonstanten A_{5,} E_{a,5 und} A_{I,5}.

In gleicher Weise ändern sich die Funktionskonstanten wiederum, wenn die Betriebsdauer der beschriebenen Ausführungsform die Betriebszeit T2 überschreitet. Danach werden die Funktionskonstanten weiter verwendet, bis ein vorgegebener Degradationsgrad, beispielsweise D=0,8 erreicht ist, wobei im Ansprechen auf das Erreichen dieser Degradationsschwelle die zentrale Steuereinrichtung 4 eine Wartungsfunktion auslöst, die darin bestehen kann, ein entsprechendes optisches Signal in einer Wartungstafel auszugeben.

Um dem Anwender möglichst frühzeitig Wartungsinformationen, beispielsweise den Zeitpunkt für den Austausch eines Leuchtmittels bereitzustellen, kann auch eine Extrapolation des Degradationsgrades in die Zukunft durchgeführt werden. In der beschriebenen Ausführungsform wird diese Berechnung wiederum in der zentralen Steuereinrichtung 4 durchgeführt. Die Berechnung erfolgt ähnlich wie mit Bezug auf Figur 2b beschrieben, wobei von den zum Zeitpunkt der Durchführung der Extrapolation eingestellten bzw. erfassten Betriebsparametern ausgegangen werden kann, d.h. von der aktuellen Betriebszeit t₀, dem aktuellen Degradationsgrad D₀, dem aktuell eingestellten Strom, der durch die LED-Einrichtung fließt sowie der entsprechend dem obigen Schritt 64 ermittelten LED-Temperatur Tₛ. Über die obenstehend mit Bezug auf Figur 2b beschriebenen Schritte 62 bis 66 kann dann die Degradation in die Zukunft extrapoliert werden, wobei die Intervallzeit dt als konstant angenommen wird und für die Extrapolation vergleichsweise groß, beispielsweise mehrere Tage, angesetzt wird. Darüber hinaus wird für die Extrapolation davon ausgegangen, dass die Temperatur T_{S} bzw. T_{EVG,read},I konstant ist, d.h. sich das System im thermischen Gleichgewicht befindet.

Die Schritte 62 bis 66 werden nun solange durchlaufen, bis das Abbruchkriterium in Form einer vorgegebenen Degradationsschwelle von Dₙ=0,8 erreicht ist. Die so ermittelte Betriebszeit markiert das Lebensdauerende der betreffenden LED-Einrichtung und damit einen Wartungstermin, in welchem das Leuchtmittel auszutauschen ist.

Unter der Voraussetzung konstanter Betriebsparameter für das Leuchtmittel ist auch die Degradationsrate innerhalb der Zeitintervalle konstant, sodass dann die Differentialgleichung der Degradation auch analytisch gelöst werden kann. Dies erfordert weniger Rechenleistung als die numerische Lösung. Dabei erfolgt die Lösung stückweise, da in der Zeit von 0 bis zur ersten Betriebsdauerzeit T1 eine andere Degradationsrate gültig ist als in der Zeit zwischen T1 und T2. Diese variable Degradationsrate trotz identisch angenommener Betriebsbedingungen spiegelt die oft komplexen Alterungsmechanismen der LED wider.

In einem erweiterten Ansatz kann ausgehend von der wie beschrieben ermittelten Betriebszeit bis zum Erreichen der Degradationsschwelle die Realzeit ermittelt werden unter der Annahme, dass das Verhältnis der Summe der Zeitintervalle, in welchen die LED-Einrichtung betrieben wurde, zu der real vergangenen Zeitdauer in der Zukunft gleich ist wie in der Vergangenheit. Damit ergibt sich der reale Zeitpunkt für die Wartung durch Multiplikation dieses Verhältnisses mit der Betriebszeit, die vom aktuellen Zeitpunkt bis zum Erreichen der Degradationsschwelle vergehen wird.

In einer nicht dargestellten Ausführungsform können weitere Schwankungen wie beispielsweise der Jahresgang der Temperatur oder der Tages- und Jahresgang der Bestromung bei der beschriebenen Extrapolation berücksichtigt werden. Im einfachsten Fall geschieht dies, indem die über beispielsweise ein ganzes Jahr aufgezeichneten Betriebsparameter in der Extrapolation immer wieder durchlaufen werden. Bei hinreichend vorhandenem Datenbestand können komplexere Methoden eingesetzt werden, in denen die bisherigen Daten analysiert und modelliert werden. Beispielsweise können Betriebsparameter die voraussichtlich periodisch sind, wie die Temperatur in ihrem Jahresgang, mittels Fourier-Zerlegung analysiert werden und als Fourier-Reihe für die Extrapolation verwendet werden.

### Bezugszeichenliste

- 1: Beleuchtungssystem
- 2: Betriebsgerät
- 3, 3': LED-Einrichtung
- 4: Zentrale Steuereinrichtung
- 5: Steuerbus
- 6: Netzwerkschnittstelle
- 7: Computernetzwerk
- 8: Netzspeicher
- 9: Server
- 20: Steuerschnittstelle
- 21: Sensor
- 22: Schalter
- 23: Betriebsparameter-Erfassungseinrichtung
- 24: Lokale Steuereinrichtung
- 25: Speicher
- 26: Temperatursensor
- 40: Steuerschnittstelle
- 41: Datenverarbeitungseinheit
- 45: Speicher
- T1, T2: Betriebszeiten
- T: Betriebszeit
- Tₛ: Leuchtmitteltemperatur
- I: Leuchtmittelstrom
- α: Degradationsrate
- D: Degradationsgrad, Degradation
- α1, α2... αN: Berechnungsfunktion für die Degradationsrate
- A_{I}, E_{a,i}, A_{I}, i: Funktionskonstanten
- α_{S}: Degradationsschwellwert

## Patentansprüche

1. Verfahren zum Betrieb eines Leuchtmittels, wobei eine Mehrzahl von Leuchtmittel- Betriebsvariablen wie Leuchtmittelstrom (I) und/oder Leuchtmitteltemperatur (T_{S}) abgespeichert wird und auf der Grundlage einer, von mehreren Funktionsvariablen und einem Satz von Funktionskonstanten abhängigen Funktion zur Berechnung der Degradationsrate (*α*) die Degradation (D) des Leuchtmittels berechnet wird und der Betrieb des Leuchtmittels in Abhängigkeit der berechneten Degradation gesteuert und/oder in Abhängigkeit der ermittelten Degradation eine Wartungsfunktion ausgeführt wird, **dadurch gekennzeichnet, dass** bis zum Erreichen einer ersten Betriebsdauerzeit (T1) des Leuchtmittels eine, von mehreren Funktionsvariablen (T_{S},I,t) und einem ersten Satz von Funktionskonstanten (A₀,E_{a,0},A_{I,0}) abhängige erste Funktion (α1) für die Berechnung der Degradationsrate (α) und nach Erreichung der ersten Betriebsdauerzeit (T1) eine zweite, von mehreren Funktionsvariablen (T_{S},I,t) und einem zweiten Satz von Funktionskonstanten (A₅,E_{a,5},A_{I,5}) abhängige zweite Funktion (α2) für die Berechnung der Degradationsrate (a) herangezogen wird, wobei die Funktionskonstanten (Aᵢ,E_{a,i},A_{I,i}) im Zeitverlauf des Betriebes des Leuchtmittels aktualisiert und zur Berechnung der Degradationsrate (a) des zumindest einen Leuchtmittels in einem öffentlichen Netzwerk (7) zentral bereitgestellt werden.

2. Verfahren nach Anspruch 1, **dadurch gekennzeichnet, dass** nach Erreichung einer zweiten, zur ersten längeren Betriebsdauerzeit (T2) eine dritte, von mehreren Funktionsvariablen (T_{S},I,t)und einem dritten Satz von Funktionskonstanten (A₁₀,E_{a,10},A_{I,10}) abhängige Funktion (α3) für die Berechnung der Degradationsrate (α) herangezogen wird.

3. Verfahren nach Anspruch 2, **dadurch gekennzeichnet, dass** die Berechnung der Degradationsrate (α) bis zum Erreichen eines vorgegebenen Degradationsschwellwerts (αₛ) durchgeführt wird.

4. Verfahren nach einem der Ansprüche 1 bis 3,
**dadurch gekennzeichnet, dass** zumindest eine der von mehreren Funktionsvariablen abhängigen Funktionen (α1,α2,α3...αN) für die Berechnung der Degradationsrate α durch $αi \left({T}_{S}, I, t\right) = {A}_{i} exp \left(\frac{- {E}_{a , i}}{{T}_{S}}\right) exp \left({A}_{I , i}I\right)$ gegeben ist, wobei die Funktionsvariable T_{S} eine dem Leuchtmittel zugeordnete Temperatur (Solderpoint-Temperatur), die Funktionsvariable I der Leuchtmittelstrom, die Funktionsvariable t die Betriebszeit, die Funktionskonstante Aᵢ ein Vorfaktor, die Funktionskonstante E_{a,i} eine normierte Aktivierungsenergie, und die Funktionskonstante A_{I,i} ein Stromeinflussparameter sowie i ein Zeitdauerintervall (i=1, 2, ....N) bezeichnet.

5. Verfahren nach Anspruch 4, **dadurch gekennzeichnet, dass** die Funktionsvariable T_{S} berechnet wird nach der Funktionsgleichung ${T}_{s} \left({T}_{EVG _ read}, I\right) = {b}_{o} + {b}_{T} {T}_{EVG _ read} + {b}_{I} I + {b}_{TI} {T}_{EVG _ read} I ,$ wobei die Funktionsvariable T_{EVG read} eine dem Betriebsgerät des Leuchtmittels zugeordnete Temperatur, sowie die Funktionskonstanten b₀, b_{T}, b_{I} und b_{TI} jeweils einen thermische Parameter bezeichnen.

6. Verfahren nach Anspruch 4, **dadurch gekennzeichnet, dass** die Funktionsvariable T_{S} als Soldertemperatur des als LED-Einrichtung (3, 3') ausgebildeten Leuchtmittels gemessen wird.

7. Verfahren nach einem der Ansprüche 1 bis 6,
**dadurch gekennzeichnet, dass** zur Berechnung der aktuellen Degradation (D) des Leuchtmittels die Differentialgleichung $\frac{d}{dt} D \left(t\right) = - α \left({T}_{S}, I, t\right) D \left(t\right)$
nummerisch gelöst wird.

8. Verfahren nach einem der Ansprüche 1 bis 7,
**dadurch gekennzeichnet, dass** die Degradationsrate (α) und/oder die Degradation (D) des Leuchtmittels fortlaufend berechnet werden.

9. Verfahren nach einem der Ansprüche 1 bis 8,
**dadurch gekennzeichnet, dass** die Berechnung zur Aktualisierung der Degradationsrate (a) und/ oder der Degradation (D) innerhalb eines Zeitintervalls solange unterbleibt, bis sich im Betrieb des Leuchtmittels zumindest eine der Funktionsvariablen (T_{S},I,t) ändert oder das Zeitintervall eine vorgegebene Schwellendauer überschreitet.

10. Verfahren nach einem der Ansprüche 1 bis 9,
**dadurch gekennzeichnet, dass** die Funktionskonstanten (Aᵢ,E_{a,i},A_{I,i}) in einem, insbesondere über das Netzwerk (7) zugänglichen, Speicher (8) auslesbar abgelegt sind.

11. Verfahren nach einem der Ansprüche 1 bis 10,
**dadurch gekennzeichnet, dass** die Degradationsraten (a) und/oder die Degradationen (D) von als Gruppe zusammen betriebenen Leuchtmitteln zur Ermittlung einer Gruppendegradationsrate bzw. einer Gruppendegradation herangezogen, insbesondere gemittelt werden.

12. Verfahren nach einem der Ansprüche 1 bis 11,
**dadurch gekennzeichnet, dass** Betriebsinformationen zu dem Leuchtmittel, wie insbesondere Betriebszeiten (t), Leuchtmittelstrom (I), Leuchtmitteltemperatur (Tₛ), Degradationsrate (a) und/oder Degradationsgrad (D) zeitmarkiert in einem Netzwerk (8) zentral abgelegt werden.

13. Verfahren nach einem der Ansprüche 1 bis 12,
**dadurch gekennzeichnet, dass** ausgehend von aktuellen Betriebsvariablen der zukünftige zeitliche Verlauf der Degradationsrate (a) bzw. des Degradationsgrades (D) unter Berücksichtigung der jeweiligen Funktion im jeweiligen Zeitintervall ([0 ...T1], [T1 ...T2]...) durch Extrapolation berechnet wird.

14. Verfahren nach einem der Ansprüche 1 bis 13,
**dadurch gekennzeichnet, dass** ausgehend von einem aktuellen Degradationsgrad (D) und einem aktuellen Dimmpegel zur Konstanthaltung eines Bezuges von Dimmpegel und des zugehörigen Lichtstromes über eine Betriebsdauer des zumindest einen Leuchtmittels eine Anpassung zumindest einer Betriebsvariablen wie des Leuchtmittelstromes (I) durchgeführt wird.

15. Beleuchtungssystem (1) umfassend eine Steuereinrichtung (4) und zumindest ein Betriebsgerät (2) zum Betrieb zumindest eines Leuchtmittels, mit einer Betriebsparametererfassungseinrichtung (23) und einer Schnittstelle (20) zum Datenaustausch mit der Steuereinrichtung (4), wobei die Steuereinrichtung (4) eine Datenverarbeitungseinrichtung sowie eine Speichereinrichtung mit Schreib-/Lesefunktion zur Speicherung von zeitmarkierter Betriebsinformation des zumindest einen Leuchtmittels, wie insbesondere Betriebszeiten (t), Leuchtmittelstrom (I), Leuchtmitteltemperatur (T_{S}), Degradationsrate (a) und/oder Degradationsgrad (D) des Leuchtmittels, aufweist, wobei die Steuereinrichtung an ein öffentliches Netzwerk (7) anschließbar ist und wobei in einem mit der Datenverarbeitungseinrichtung verbindbaren Speicher (8) als Berechnungsvorschrift für die Berechnung der Degradationsrate (a) und/oder der Degradation (D) zumindest zwei, jeweils von mehreren Funktionsvariablen (T_{S},I,t) abhängigen Funktionen (α1,α2,α3...αN) mit einem jeweiligen Satz von Funktionskonstanten zur Berechnung der vorhandene Degradation (D) des Leuchtmittels abgespeichert sind, wobei die Steuereinrichtung (4) eingerichtet und ausgebildet ist, auf den im öffentlichen Netzwerk (7) angeordnete Speicher zuzugreifen, um die Funktionskonstanten (Aᵢ,E_{a,i},A_{I,i}) im Zeitverlauf des Betriebes des Leuchtmittels zu aktualisieren.

16. Beleuchtungssystem nach Anspruch 15, umfassend zumindest ein Betriebsgerät, **dadurch gekennzeichnet, dass** die Datenverarbeitungseinrichtung ausgebildet ist, über die Gesamtbetriebszeit des Leuchtmittels bis zum Erreichen einer ersten Betriebsdauerzeit (T1) als Berechnungsvorschrift eine erste der zumindest zwei Funktionen (α1,α2) für die Berechnung der Degradationsrate (a) und nach Erreichung der ersten Betriebsdauerzeit (T1) eine zweite der zumindest zwei Funktionen (α1,α2) für die Berechnung der Degradationsrate (α) heranzuziehen.

## Claims

1. Method for operating an illuminant, wherein a plurality of illuminant operating variables such as illuminant current (I) and/or illuminant temperature (T_{S}) are stored and on the basis of a function for calculating the degradation rate (α), which function is dependent on various function variables and a set of function constants, the degradation (D) of the illuminant is calculated and the operation of the illuminant is controlled as a function of the calculated degradation and/or a maintenance function is executed as a function of the determined degradation, **characterized in that**, until a first operating duration time (T1) of the illuminant is reached, a first function (α1), which is dependent on a plurality of function variables (T_{S},I,t) and a first set of function constants (A₀,E_{a,0},A_{I,0}), is used for calculating the degradation rate (α) and, after the first operating time (T1) has been reached, a second function (α2), which is dependent on a plurality of function variables (Tₛ,I,t) and a second set of function constants (A₅,E_{a,5},A_{I,5}), is used for calculating the degradation rate (α), the function constants (A₅,E_{a,5},A_{I,}5) being updated in the course of time of the operation of the illuminant and being made available centrally in a public network (7) for calculating the degradation rate (α) of the at least one illuminant.

2. Method according to claim 1, **characterized in that**, after a second operating time (T2), which is longer than the first, has been reached, a third function (3) which is dependent on a plurality of function variables (T_{S},I,t) and a third set of function constants (A₁₀,E_{a,10},A_{I,10}) is used for calculating the degradation rate (α).

3. Method according to claim 2, **characterized in that** the calculation of the degradation rate (α) is performed until a predetermined degradation threshold (α_{S}) is reached.

4. Method according to any one of claims 1 to 3,
**characterized in that** at least one of the functions (α1,α2,α3...αN) dependent on a plurality of function variables for the calculation of the degradation rate α is given by $αi \left({T}_{S}, I, t\right) = {A}_{i} exp \left(\frac{- {E}_{a , i}}{{T}_{S}}\right) exp \left({A}_{I , i}I\right)$ where the function variable T_{S} denotes a temperature (solder point temperature) assigned to the illuminant, the function variable I denotes the illuminant current, the function variable t denotes the operating time, the function constant Aᵢ denotes a prefactor, the function constant E_{a,i} denotes a normalized activation energy, and the function constant A_{I,i} denotes a current influence parameter and i denotes a time duration interval (i=1, 2, ....N).

5. Method according to claim 4, **characterized in that** the function variable T_{S} is calculated according to the function equation ${T}_{s} \left({T}_{EVG _ read}, I\right) = {b}_{o} + {b}_{T} {T}_{EVG _ read} + {b}_{I} I + {b}_{TI} {T}_{EVG _ read} I ,$ where the function variable T_{EVG_read} denotes a temperature assigned to the operating device of the illuminant, and the function constants b₀, b_{T}, b_{I} and b_{TI} each denote a thermal parameter.

6. Method according to claim 4, **characterized in that** the function variable T_{S} is measured as the solder temperature of the illuminant designed as an LED device (3, 3').

7. Method according to any one of claims 1 to 6,
**characterized in that**, in order to calculate the current degradation (D) of the illuminant, the differential equation $\frac{d}{dt} D \left(t\right) = - α \left({T}_{S}, I, t\right) D \left(t\right)$ is solved numerically.

8. Method according to any one of claims 1 to 7,
**characterized in that** the degradation rate (α) and/or the degradation (D) of the illuminant are calculated continuously.

9. Method according to any one of claims 1 to 8,
**characterized in that** the calculation for updating the degradation rate (α) and/or the degradation (D) is omitted within a time interval until at least one of the function variables (T_{S},I,t) changes during operation of the illuminant or the time interval exceeds a predetermined threshold duration.

10. Method according to any one of the claims 1 to 9,
**characterized in that** the function constants (Aᵢ,E_{a,i},A_{I,i}) are stored in a memory (8) which is accessible in particular via the network (7) in such a way that they can be read out.

11. Method according to any one of claims 1 to 10,
**characterized in that** the degradation rates (α) and/or the degradations (D) of illuminants operated together as a group are used, in particular averaged, to determine a group degradation rate or a group degradation.

12. Method according to any one of the claims 1 to 11,
**characterized in that** operating information on the illuminant, such as in particular operating times (t), illuminant current (I), illuminant temperature (T_{S}), degradation rate (α) and/or degree of degradation (D) are stored centrally in a network (8) in a time-marked manner.

13. Method according to any one of the claims 1 to 12,
**characterized in that**, starting from current operating variables, the future time course of the degradation rate (α) or the degree of degradation (D) is calculated by extrapolation, taking into account the respective function in the respective time interval ([0 ...T1], [T1 ...T2]...).

14. Method according to any one of claims 1 to 13,
**characterized in that**, starting from a current degree of degradation (D) and a current dimming level, an adaptation of at least one operating variable such as the illuminant current (I) is carried out in order to keep constant a relationship between dimming level and the associated luminous flux over an operating period of the at least one illuminant.

15. Illumination system (1) comprising a control device (4) and at least one operating device (2) for operating at least one illuminant, comprising an operating parameter acquisition device (23) and an interface (20) for exchanging data with the control device (4), the control device (4) having a data processing device and a memory device with a read/write function for storing time-marked operating information of the at least one illuminant, such as in particular operating times (t), illuminant current (I), illuminant temperature (T_{S}), degradation rate (α) and/or degradation degree (D) of the illuminant, wherein the control device is connectable to a public network (7) and wherein in a memory (8) connectable to the data processing device at least two functions (α1,α2,α3...αN), each dependent on several function variables (Ts,I,t), with a respective set of function constants for calculating the existing degradation (D) of the illuminant are stored as a calculation rule for the calculation of the degradation rate (α) and/or the degradation (D), the control device (4) being arranged and configured to access the memory arranged in the public network (7) in order to update the function constants (Aᵢ,E_{a,i},A_{I,i}) in the course of time of the operation of the illuminant.

16. Illumination system according to claim 15, comprising at least one operating device, **characterized in that** the data processing device is designed to use, over the total operating time of the illuminant until a first operating duration time (T1) is reached, as a calculation rule, a first one of the at least two functions (α1,α2) for calculating the degradation rate (α) and, after the first operating duration time (T1) has been reached, a second one of the at least two functions (α1,α2) for calculating the degradation rate (α).

## Revendications

1. Procédé de fonctionnement d'une ampoule, dans lequel plusieurs variables de fonctionnement de l'ampoule, telles que le courant (I) de l'ampoule et/ou la température (T_{S}) de l'ampoule, sont mémorisées et, sur la base d'une fonction de calcul de la vitesse de dégradation (α), qui dépend de différentes variables de fonction et d'un ensemble de constantes de fonction, la dégradation (D) de l'ampoule est calculée et le fonctionnement de l'ampoule est commandé en fonction de la dégradation calculée et/ou une fonction de maintenance est exécutée en fonction de la dégradation déterminée, **caractérisé en ce que**, jusqu'à ce qu'un premier temps de durée de fonctionnement (T1) de l'ampoule soit atteint, une première fonction (α1), qui dépend d'une pluralité de variables de fonction (T_{S},I,t) et d'un premier ensemble de constantes de fonction (A₀,E_{a,0},A_{I,0}) est utilisée pour calculer le taux de dégradation (α) et, après que le premier temps de fonctionnement (T1) a été atteint, une deuxième fonction (α2), qui dépend d'une pluralité de variables de fonction (T_{S},I,t) et d'un deuxième ensemble de constantes de fonction (A₅,E_{a,5},A_{I,5}), est utilisée pour calculer le taux de dégradation (α), les constantes de fonction (A₅,E_{a,i},A_{I,i}) étant mises à jour au cours du fonctionnement de l'ampoule et étant mises à disposition de manière centralisée dans un réseau public (7) pour calculer le taux de dégradation (α) de l'au moins une ampoule.

2. Procédé selon la revendication 1, **caractérisé en ce que**, après avoir atteint un deuxième temps de fonctionnement (T2), qui est plus long que le premier, une troisième fonction (α3) qui dépend d'une pluralité de variables de fonction (T_{S},I,t) et d'un troisième ensemble de constantes de fonction (A₁₀,E_{a,10},A_{I,10}) est utilisée pour calculer le taux de dégradation (α).

3. Procédé selon la revendication 2, **caractérisé en ce que** le calcul du taux de dégradation (α) est effectué jusqu'à ce qu'un seuil de dégradation prédéterminé (α_{S}) soit atteint.

4. Procédé selon l'une quelconque des revendications 1 à 3, **caractérisé en ce qu'**au moins une des fonctions (α1,α2,α3...αN) dépendant d'une pluralité de variables de fonction pour le calcul du taux de dégradation α est donnée par $αi \left({T}_{S}, I, t\right) = {A}_{i} exp \left(\frac{- {E}_{a , i}}{{T}_{S}}\right) exp \left({A}_{I , i}I\right)$ où la variable de fonction T_{S} représente une température (température du point de soudure) associée à l'ampoule, la variable fonctionnelle I représente le courant de l'ampoule, la variable de fonction t représente le temps de fonctionnement, la constante de fonction Aᵢ représente un préfacteur, la constante de fonction E_{a,i} représente une énergie d'activation normalisée et la constante de fonction A_{I,i} représente un paramètre d'influence du courant et i représente un intervalle de durée (i=1, 2, ....N).

5. Procédé selon la revendication 4, **caractérisé en ce que** la variable de fonction T_{S} est calculée selon l'équation de fonction ${T}_{s} \left({T}_{EVG _ read}, I\right) = {b}_{o} + {b}_{T} {T}_{EVG _ read} + {b}_{I} I + {b}_{TI} {T}_{EVG _ read} I ,$ où la variable de fonction T_{EVG_read} désigne une température affectée au dispositif de commande de l'ampoule, et les constantes de fonction b₀, b_{T}, b_{I} et b_{TI} désignent chacune un paramètre thermique.

6. Procédé selon la revendication 4, **caractérisé en ce que** la variable de fonction T_{S} est mesurée comme la température de soudure de l'ampoule conçu comme un dispositif LED (3, 3').

7. Procédé selon l'une quelconque des revendications 1 à 6, **caractérisé en ce que**, pour calculer la dégradation en courant (D) de l'ampoule, l'équation différentielle $\frac{d}{dt} D \left(t\right) = - α \left({T}_{S}, I, t\right) D \left(t\right)$ est résolue numériquement.

8. Procédé selon l'une quelconque des revendications 1 à 7, **caractérisé en ce que** l'on calcule en continu le taux de dégradation (α) et/ou la dégradation (D) de l'ampoule.

9. Procédé selon l'une quelconque des revendications 1 à 8, **caractérisé en ce que** le calcul de mise à jour du taux de dégradation (α) et/ou de la dégradation (D) est omis dans un intervalle de temps jusqu'à ce qu'au moins une des variables de fonction (T_{S},I,t) change pendant le fonctionnement de l'illuminant ou que l'intervalle de temps dépasse une durée seuil prédéterminée.

10. Procédé selon l'une quelconque des revendications 1 à 9, **caractérisé en ce que** les constantes de fonction (Aᵢ,E_{a,i},A_{I,i}) sont stockées dans une mémoire (8) accessible notamment par le réseau (7) de manière à pouvoir être lues.

11. Procédé selon l'une quelconque des revendications 1 à 10, **caractérisé en ce que** les taux de dégradation (α) et/ou les dégradations (D) d'ampoules exploités ensemble en tant que groupe sont utilisés, notamment moyennés, pour déterminer un taux de dégradation de groupe ou une dégradation de groupe.

12. Procédé selon l'une quelconque des revendications 1 à 11, **caractérisé en ce que** des informations de fonctionnement sur l'ampoule, telles que notamment les durées de fonctionnement (t), le courant d'ampoule (I), la température d'ampoule (T_{S}), le taux de dégradation (α) et/ou le degré de dégradation (D) sont stockées de manière centralisée dans un réseau (8) de manière horodatée.

13. Procédé selon l'une quelconque des revendications 1 à 12, **caractérisé en ce que**, à partir des variables de fonctionnement actuelles, l'évolution temporelle future du taux de dégradation (α) ou du degré de dégradation (D) est calculée par extrapolation, en tenant compte de la fonction respective dans l'intervalle de temps respectif ([0 ...T1], [T1 ...T2]...).

14. Procédé selon l'une quelconque des revendications 1 à 13, **caractérisé en ce que** à partir d'un degré de dégradation (D) courant et d'un niveau de gradation courant, on réalise une adaptation d'au moins une variable de fonctionnement telle que le courant d'illuminant (I) pour maintenir constante une relation entre le niveau de gradation et le flux lumineux associé sur une période de fonctionnement de l'au moins une ampoule.

15. Système d'éclairage (1) comprenant un dispositif de commande (4) et au moins un dispositif de fonctionnement (2) pour faire fonctionner au moins une ampoule, comprenant un dispositif d'acquisition de paramètres de fonctionnement (23) et une interface (20) pour échanger des données avec le dispositif de commande (4), le dispositif de commande (4) présentant un dispositif de traitement de données et un dispositif de mémoire avec une fonction de lecture/écriture pour stocker des informations de fonctionnement marquées dans le temps de l'au moins une ampoule, comme en particulier les temps de fonctionnement (t), le courant d'éclairage (I), la température d'éclairage (T_{S}), le taux de dégradation (α) et/ou le degré de dégradation (D) de l'ampoule, dans lequel le dispositif de commande peut être connecté à un réseau public (7) et dans lequel, dans une mémoire (8) pouvant être connectée au dispositif de traitement de données, au moins deux fonctions (α1,α2,α3...αN), chacune dépendant de plusieurs variables de fonction (T_{S},I,t), avec un ensemble respectif de constantes de fonction pour calculer la dégradation existante (D) de l'ampoule, sont stockées en tant que règle de calcul pour le calcul du taux de dégradation (α) et/ou de la dégradation (D), le dispositif de commande (4) étant agencé et configuré pour accéder à la mémoire disposée dans le réseau public (7) afin de mettre à jour les constantes de fonction (Aᵢ,E_{a,i},A_{I,i}) au cours du temps de fonctionnement de l'ampoule.

16. Système d'éclairage selon la revendication 15, comprenant au moins un dispositif pour le fonctionnement, **caractérisé en ce que** le dispositif de traitement de données est conçu pour utiliser, sur la durée totale de fonctionnement de l'ampoule jusqu'à ce qu'une première durée de fonctionnement (T1) soit atteinte, comme règle de calcul, une première des au moins deux fonctions (α1,α2) de calcul du taux de dégradation (α) et, après que la première durée de fonctionnement (T1) ait été atteinte, une deuxième des au moins deux fonctions (α1,α2) de calcul du taux de dégradation (α).
